# FASCICULE DE BREVET EUROPEEN

(11) **EP 1 500 791 B1**
(45) Date de publication et mention de la délivrance du brevet: **02.05.2007**
(21) Numéro de dépôt: 04103336.6
(22) Date de dépôt: 13.07.2004
(51) Int. Cl.: F01D 17/16

(54) **Système de guidage du pivot exterieur d'une aube à angle de calage variable, de stator de turbomachine**
Führungszusammenbau für aussenliegendes Lager einer verstellbaren Schaufel einer Turbomaschine
Guiding set for the external pivot of a variable angle vane system in a turbo engine

(30) Priorité: 17.07.2003 FR 0350343
(43) Date de publication de la demande: 26.01.2005
(73) Titulaire: SNECMA, 75015 Paris (FR)
(72) Inventeur: ARILLA, Jean-Baptiste, 64570, LANNE EN BARETOUS (FR); MAILLARD, Pierre-Yves, 77720, LA CHAPELLE GAUTHIER (FR); BROMANN, Alain, Marc, Lucien, 77870, VULAINES-SUR-SEINE (FR)
(74) Mandataire: Poulin, Gérard

(56) Documents cités:
- GB-A- 1 083 156
- GB-A- 1 201 949
- US-A- 3 325 087

## Description

### Domaine de l'invention

L'invention concerne la commande des aubes à angle de calage variable dans les turbomachines, notamment les turbomachines destinées à l'aéronautique. Elle s'applique en particulier à la commande des aubes directrices d'entrée d'air dans les compresseurs de turbomachines appelées aubes à angle de calage variable.

### Art antérieur et problème posé

Les dispositifs connus pour la commande des aubes à calage variable dans les turbomachines, notamment à l'entrée des compresseurs, comportent habituellement un organe de commande sous la forme d'un anneau entourant le carter de la turbomachine et une pluralité de leviers de commande. Chacun de ces derniers possède une première extrémité montée sur un pivot extérieur d'une aube dont l'axe est celui du pivotement de l'aube et une deuxième extrémité reliée, par une articulation, à l'anneau de commande voir par exemple le document US 3325087 A. La modification synchronisée de la position angulaire des aubes est donc obtenue par la rotation de l'anneau autour de l'axe de la turbomachine, afin de pouvoir suivre le mouvement de rotation de l'anneau de commande. La liaison entre chaque levier et l'anneau comprend au moins un degré de liberté en rotation autour d'un axe dirigé sensiblement radialement par rapport à l'anneau.

Le mouvement de rotation prodigué aux aubes est indispensable pour optimiser le rendement de la turbomachine et la marge au « pompage ». La précision et l'hystérésis sont très importantes pour les corps de haute pression modernes dans les turbomachines. En d'autres termes, la fixation de l'extrémité du levier de commande sur le pivot extérieur de l'aube doit être très précise.

La figure 1 permet d'illustrer le montage du pivot extérieur 11 d'une aube 10 sur un bossage 21 du carter 2 d'un stator de compresseur. Le pivot extérieur 11 est monté tournant dans un alésage 22 du bossage 21 par l'intermédiaire de deux douilles 5 et 6 montées serrées ou glissantes dans l'alésage 22. Ainsi, un levier de commande 3 fixé sur l'extrémité du pivot extérieur 11 au moyen d'un écrou 4 permet d'orienter en calage l'aube 10.

Or, on souhaite pouvoir diminuer la pression de contact entre le pivot extérieur 11 de l'aube 10 et les douilles 5 et 6, sachant qu'un espace 12 subsiste entre les deux douilles 5 et 6. Par contre, une augmentation de la hauteur de guidage du pivot extérieur 11 dans l'alésage 22 du bossage 21 entraînerait une augmentation de la hauteur de celui-ci. Une telle augmentation de hauteur du bossage 22 implique, bien évidemment, une augmentation du diamètre extérieur du carter du stator 2, donc une augmentation du coût accru du carter brut de fonderie et des usinages de celui-ci qui s'ensuivent.

Le but de l'invention est donc d'augmenter la hauteur de guidage des douilles 5 et 6 sans augmenter le diamètre extérieur du carter 2, afin de conserver le carter brut initial.

### Résumé de l'invention

A cet effet, l'objet principal de l'invention est un système de guidage du pivot extérieur d'une aube à angle de calage variable de stator de turbomachine possédant un pivot extérieur destiné à pivoter dans un alésage de longueur déterminée du carter du stator de la turbomachine.

Selon l'invention, on utilise une douille unique étant en un matériau ayant un faible coefficient de frottement, dont la longueur est supérieure à celle de l'alésage, dépassant vers l'extérieur de ce dernier et dont le diamètre intérieur est légèrement supérieur au diamètre extérieur du pivot extérieur et en ce qu'il comprend une chemise métallique dont le diamètre extérieur est légèrement supérieur au diamètre intérieur de l'alésage et dont le diamètre intérieur correspond au diamètre extérieur de la douille pour être placée autour de cette dernière et possédant un crochet extérieur à son extrémité extérieure.

Dans la réalisation préférentielle de l'invention, la douille est métallique et un crochet extérieur périphérique est prévu à l'extrémité extérieure de la chemise métallique, de manière à pouvoir constituer un élément de préhension pour l'extraction de la douille.

Il est également avantageux de doter la chemise métallique d'un rebord de positionnement pour prendre appui sur le bossage du carter du stator.

### Liste des figures

L'invention et ses différentes caractéristiques techniques seront mieux comprises à la lecture de la description suivante complétée de deux figures décrivant respectivement :
- figure 1, en coupe, un montage de guidage selon l'art antérieur, et
- figure 2, en coupe, la principale réalisation du système de guidage selon l'invention.

### Description détaillée de deux réalisations de l'invention

Sur la figure 2, on retrouve le pivot extérieur 11 d'une aube, tout du moins sa partie extrême et le bossage 21 du carter du stator de la turbomachine. L'extrémité du pivot extérieur 11 possède un filetage 13 sur lequel est vissé un écrou 4. Celui-ci serre l'extrémité d'entraînement du levier 3 devant faire pivoter l'aube.

Le positionnement du pivot extérieur 11 dans l'alésage du bossage 21 se fait par l'intermédiaire d'une douille 50 qui s'étend sur plus de la longueur du bossage 21 et dont le diamètre intérieur est légèrement supérieur au diamètre extérieur du pivot extérieur 11.

La douille 50 est en matériau composite et est toujours en contact direct par son diamètre intérieur avec le diamètre extérieur du pivot extérieur 11. Du fait du matériau composite qui la constitue, le coefficient de frottement contre une autre pièce métallique est très faible et un déplacement relatif de ces deux pièces est favorisé. On utilise une chemise métallique 40 intercalée entre la douille 50 et le bossage 21 du stator. Cette chemise métallique 40 a un diamètre extérieur légèrement supérieur au diamètre intérieur de l'alésage du bossage 21 pour permettre une fixation par frettage. De plus, elle possède un crochet extérieur 41 à son extrémité extérieure 44 qui est complétée par un rebord de positionnement 42 prenant appui sur le bossage 21 du stator. Le glissement relatif se fait d'une part entre la douille 50 en matériau composite et le pivot extérieur 11 de l'aube et d'autre part entre la douille 50 en matériau composite et la chemise métallique 44. Ce système permet l'extraction, au moyen de griffe 60 pénétrant sous le crochet 41, de la douille 50 en matériau composite et de la chemise métallique 44 sans démonter l'aube. De plus, si la douille 50 en matériau composite se dégrade, le bossage 21 du carter est protégé par la chemise métallique.

On remarque que la douille 50 possède un crochet extérieur 51 pour pouvoir être entraînée lors de son extraction. En effet, ce crochet extérieur 51 prend appui sur le crochet extérieur 41 de la chemise métallique 40.

On comprend ainsi que la longueur de la portée du contact du pivot extérieur 11 par rapport au bossage 21 est prolongée.

L'extraction de la douille 50 permet son changement sans avoir à ouvrir le carter du stator de la turbomachine.

De plus, un tel montage permet un meilleur guidage du pivot extérieur 11 sans augmenter le diamètre du carter.

Dans cette première réalisation, la douille est métallique, et en particulier est composée d'un acier présentant de bonnes caractéristiques de frottement avec le matériau du pivot, par exemple une douille en Z12CNDV12 en vis-à-vis d'un pivot en Z6NCT25.

## Revendications

1. Système de guidage du pivot extérieur (11) d'une aube (10) à angle de calage variable de stator de turbomachine possédant un pivot extérieur (11) d'aube destiné à pivoter dans un alésage (22) de longueur déterminée du carter du stator de la turbomachine,
**caractérisé en ce qu**'il comprend une douille (50) unique étant en un matériau ayant un faible coefficient de frottement, dont la longueur est supérieure à celle de l'alésage (22), dépassant vers l'extérieur de ce dernier et dont le diamètre intérieur est légèrement supérieur au diamètre extérieur du pivot extérieur (11) et en ce qu'il comprend une chemise métallique (40) dont le diamètre extérieur est légèrement supérieur au diamètre intérieur de l'alésage et dont le diamètre intérieur correspond au diamètre extérieur de la douille (50) pour être placée autour de cette dernière et possédant un crochet extérieur (41) à son extrémité extérieure (44).

2. Système de guidage selon la revendication 1, **caractérisé en ce que** la douille (50) est métallique et comprend un crochet extérieur (51) périphérique à l'extrémité extérieure (44) de la chemise métallique.

3. Système de guidage selon la revendication 1, **caractérisé en ce que** la chemise métallique (40) possède un rebord de positionnement (42) pour prendre appui sur un bossage (21) du carter du stator.

## Claims

1. Guide system for the outer pivot (11) of a variable stator vane (10) for a turbojet stator having an outer pivot (11) of a vane intended to pivot in a bore (22) with a determined length in the turbojet stator casing,
**characterized in that** it comprises a single bushing (50) made from a material with a low coefficient of friction, for which the length is greater than the length of the bore (22), projecting outwards from the bore and for which the inside diameter is slightly greater than the outside diameter of the outer pivot (11) and **in that** it comprises a metallic liner (40) for which the outside diameter is slightly greater than the inside diameter of the bore and for which the inside diameter corresponds to the outside diameter of the bushing (50) so that it is placed around the bushing, and is provided with an outer hook (41) at its outer end (44).

2. Guide system according to claim 1,
**characterized in that** the bushing (50) is metallic and is provided with a peripheral outer hook (51) at the outer end (44) of the metallic liner.

3. Guide system according to claim 1,
**characterized in that** the metallic liner (40) has a positioning edge (42) to bear on a boss (21) of the stator casing.

## Patentansprüche

1. Führungssystem für den außenliegenden Drehzapfen (11) einer winkelverstellbaren Statorschaufel (10) eines Turbotriebwerks, die einen außenliegenden Schaufeldrehzapfen (11) aufweist, der dazu bestimmt ist, sich in einer Bohrung (22) von bestimmter Länge in dem Statorgehäuse des Turbotriebwerks zu drehen,
**dadurch gekennzeichnet,**
**dass** es eine einzelne Hülse (50) aus einem Werkstoff mit geringem Reibungskoeffizienten umfasst, die länger ist als die Bohrung (22), wobei sie aus dieser herausragt, und deren Innendurchmesser etwas größer ist als der Außendurchmesser des außenliegenden Drehzapfens (11), und dass es einen Metallmantel (40) umfasst, dessen Außendurchmesser etwas größer ist als der Innendurchmesser der Bohrung, und dessen Innendurchmesser dem Außendurchmesser der Hülse (50) entspricht, so dass er um Letztere herum angeordnet werden kann, und der an seinem äußeren Ende (44) einen Außenhaken (41) aufweist.

2. Führungssystem nach Anspruch 1,
**dadurch gekennzeichnet,**
**dass** die Hülse (50) aus Metall besteht und am äußeren Ende (44) des Metallmantels einen Außenhaken (51) an der Umfangslinie aufweist.

3. Führungssystem nach Anspruch 1,
**dadurch gekennzeichnet,**
**dass** der Metallmantel (40) einen Positionierrand (42) aufweist, um auf einer Erhebung (21) des Statorgehäuses aufzuliegen.
